# FASCICULE DE BREVET EUROPEEN

(11) **EP 3 501 613 B1**
(45) Date de publication et mention de la délivrance du brevet: **26.08.2020**
(21) Numéro de dépôt: 18215636.4
(22) Date de dépôt: 21.12.2018
(51) Int. Cl.: A63B 60/50, A63B 59/48, A63B 71/06, A63B 102/08

(54) **PROCÉDÉ DE FABRICATION D'UNE RAQUETTE, ET RAQUETTE CORRESPONDANTE**
HERSTELLUNGSVERFAHREN EINES SCHLÄGERS UND ENTSPRECHENDER SCHLÄGER
METHOD OF MANUFACTURING A RACKET AND CORRESPONDING RACKET

(30) Priorité: 22.12.2017 FR 1762914
(43) Date de publication de la demande: 26.06.2019
(73) Titulaire: Decathlon, 59650 Villeneuve d'Ascq (FR)
(72) Inventeur: HERISSON, Romain, 59650 VILLENEUVE D'ASCQ (FR); LIERMAIN, Eva, 59650 VILLENEUVE D'ASCQ (FR); PENNEL, Maxime, 59650 VILLENEUVE D'ASCQ (FR)
(74) Mandataire: Cabinet Beau de Loménie

(56) Documents cités:
- CN-U- 201 727 917
- FR-A1- 3 026 016
- FR-A1- 3 038 844
- FR-A1- 3 042 124
- US-A1- 2004 224 786

## Description

### Arrière-plan de l'invention

La présente invention concerne le domaine des articles de sport, et notamment des accessoires de sport. En particulier, la présente invention concerne un procédé de fabrication d'une raquette pour jeu de balles, notamment de padel ou de beach tennis, qui est décorée, et la raquette décorée correspondante.

Sur les raquettes actuelles, et en particulier sur les raquettes de padel, la décoration du cadre et/ou du tamis, s'effectue de manière manuelle, après l'étape de réticulation du cadre par cuisson qui permet d'obtenir la forme générale de la raquette. Toutefois, avant de pouvoir décorer le cadre, il est nécessaire de préparer la surface à décorer, afin de garantir une bonne tenue des décorations, ce qui est classiquement effectué par des étapes successives de ponçage et masticage qui sont également mises en œuvre de manière manuelle.

Une fois la surface correctement préparée et prête, une couche de peinture et/ou des décalcomanies sont appliqués sur celle-ci pour obtenir les décorations souhaitées. Enfin, une couche de vernis est appliquée sur l'ensemble afin de protéger les décorations.

Cependant, ce procédé de décoration est souvent fastidieux, notamment en raison de la qualité souvent médiocre de la surface à décorer après la cuisson et en raison de la mise en œuvre manuelle des étapes de masticage et ponçage. Ainsi, il est souvent nécessaire d'effectuer plusieurs étapes de masticage et de ponçage avant d'obtenir une surface pouvant être décorée. De telles étapes de préparation de la surface augmentent ainsi la durée de fabrication de la raquette, et donc son coût, et représentent généralement plus de la moitié du temps de fabrication de la raquette. En particulier, l'ajout de mastic lors de la préparation de la surface à décorer est généralement suivi d'une étape de cuisson avant la mise en œuvre du ponçage. De plus, l'ajout de mastic sur la raquette lors des étapes de préparation de la surface à décorer, entraîne également une augmentation du poids de la raquette, qui n'est pas toujours repartie uniformément sur l'ensemble de la raquette.

Par ailleurs, les surfaces décorées ainsi obtenues ne sont pas toujours pérennes, notamment pour les tamis des raquettes de padel ou de beach tennis. En effet, le tamis est la partie de la raquette sur laquelle vient taper la balle, ce qui créé des contraintes fortes localisées pouvant conduire à des fissures et/ou des décollements de la peinture. Par ailleurs, il est également possible d'observer des fissures et/ou des décollements de la peinture au niveau du cadre : en effet, en cas de choc sur le cadre, celui-ci se traduit par des vibrations se propageant le long du cadre et pouvant fragiliser la couche de peinture appliquée sur celui-ci.

Le document FR 3 038 844 décrit notamment une raquette de padel dans laquelle les décorations sont positionnées entre une couche composite de la raquette et une couche de protection transparente ou translucide, par exemple en PU ou ABS. Selon le procédé, les décorations sont appliquées sur le cadre, ainsi que la couche de protection transparente ou translucide, avant l'étape de cuisson. Cependant, un tel procédé ne garantit par la tenue des décorations, et notamment de leur forme, à l'issue de la cuisson, en cas de déformation du cadre pendant la cuisson.

FR 3 026 016 A1 dévoile un procédé de fabrication d'une raquette pour jeu de balle, notamment de padel ou de beach tennis, comprenant un cadre avec une tête et un manche, dans lequel on forme la tête présentant une surface exposée, puis on effectue une étape de cuisson de la tête, un film à base de silice étant appliqué sur au moins une partie de la surface exposée de la tête avant la cuisson de la tête, le film étant configuré pour être une surface décorative.

### Objet et résumé de l'invention

La présente invention vise à résoudre les différents problèmes techniques énoncés précédemment. En particulier, la présente invention vise à fournir un procédé de fabrication d'une raquette, notamment de padel ou de beach tennis, plus rapide et permettant de diminuer les étapes à mettre en œuvre, notamment les étapes de masticage et de ponçage. Par ailleurs, la présente invention vise à fournir un procédé de décoration d'une raquette permettant d'obtenir une décoration durable et qualitative.

Ainsi, selon un aspect, il est proposé un procédé de fabrication d'une raquette pour jeu de balle, notamment de padel ou de beach tennis, comprenant un cadre avec une tête délimitant une surface de frappe de la balle, et un manche monté dans le prolongement de la tête à l'extérieur de la surface de frappe de la balle, le procédé comprenant les étapes suivantes :
a) on forme la tête, et éventuellement le manche, la tête, et éventuellement le manche, présentant une surface exposée comprenant un matériau composite, ou un matériau thermoplastique ou thermodurcissable, puis
b) on effectue une étape de cuisson de la tête, et éventuellement du manche,
dans lequel, entre l'étape a) et l'étape b), on applique un film à base de silice sur au moins une partie de la surface exposée de la tête, et éventuellement du manche, le film étant configuré pour être une surface décorative et/ou pour y appliquer, de préférence directement, la décoration de la raquette, le film étant microporeux.

Ainsi, le procédé comprend l'application d'un film à base de silice sur le matériau du cadre de la raquette avant la cuisson, permettant d'obtenir, après cuisson, une surface prête à décorer et ne nécessitant plus de multiples étapes de ponçage et masticage. En particulier, lors de la cuisson, il est apparu que le film à base de silice venait adhérer notamment au matériau du cadre et plus généralement aux matériaux de la raquette, et permettait d'avoir une surface lisse et solide pouvant être directement décorée après la cuisson. L'utilisation d'un tel film permet alors de s'affranchir des étapes longues et couteuses de masticage et ponçage, en permettant d'y appliquer directement la peinture et/ou les décalcomanies de décoration, puis le vernis. On obtient donc un procédé plus rapide à mettre en œuvre, et donc moins couteux. De plus, grâce à l'absence de mastic, on obtient également une raquette plus légère et mieux équilibrée.

Par ailleurs, le film étant à base de silice, il est résistant aux hautes températures, notamment aux températures mises en œuvre pour la cuisson du cadre, et est facilement décorable après la cuisson, en offrant par exemple une surface parfaitement blanche comme fond pour les décorations.

Enfin, le film présente une résistance mécanique lui permettant d'avoir une meilleure tenue sur la tête et éventuellement le manche de la raquette, ce qui permet d'avoir des décorations plus durables dans le temps, en limitant les fissures et l'écaillement de la peinture, pour les raquettes de padel en particulier.

Préférentiellement, la tête, et éventuellement le manche, présente une surface exposée comprenant un matériau composite, par exemple en fibres de verre et/ou de carbone pré-imprégnées d'une résine thermodurcissable telle qu'une résine époxy.

Il s'agit ici des matériaux classiques utilisés pour former les cadres de raquette : il s'agit de matériaux composites qui sont appliqués par exemple sur une vessie puis cuits sous pression afin d'obtenir un cadre rigide et solide, tout en étant léger. Dans ce mode de réalisation, le film à base de silice est appliqué notamment directement sur le matériau composite avant cuisson, sur lequel il adhère facilement, puis est cuit en même temps que le matériau composite, conduisant ainsi à une surface exposée du cadre formée par le film cuit recouvrant le matériau composite cuit. Il ne suffit plus alors que de décorer le film cuit avec la peinture et les décalcomanies pour obtenir de manière plus rapide une raquette décorée.

Alternativement, la tête, et éventuellement le manche, présente une surface exposée comprenant un matériau thermoplastique ou thermodurcissable, par exemple du polycarbonate ou du polyéthylène. Dans ce cas, il s'agit de raquettes formées à partir d'une âme en matériau déformable entourée par une couche de revêtement rigide. La couche de revêtement rigide peut alors être formée par un matériau thermoplastique ou thermodurcissable qui est disposée autour de l'âme avant d'être cuite. Dans ce cas, le film à base de silice est alors appliqué directement sur la couche de revêtement rigide avant cuisson, sur lequel il adhère facilement, puis est cuit en même temps que la couche de revêtement rigide, conduisant ainsi à une surface exposée du cadre formée par le film cuit recouvrant la couche de revêtement cuite. Il ne suffit plus alors que de décorer le film cuit avec la peinture et les décalcomanies pour obtenir de manière plus rapide une raquette décorée.

En particulier, le procédé selon la présente invention permet de décorer facilement et à coût réduit la couche de revêtement rigide, après la cuisson, c'est-à-dire en s'affranchissant des éventuelles déformations de la couche de revêtement rigide pouvant apparaître lors de la cuisson. En effet, une couche de revêtement rigide en ABS par exemple peut s'avérer compliquée à décorer, notamment lorsqu'elle présente une certaine épaisseur, et peut conduire à une déformation de la décoration lors de la cuisson. Grâce au procédé selon la présente invention, la décoration par peinture et/ou décalcomanies s'effectue de manière classique, après la cuisson, ce qui permet de s'affranchir des modifications structurelles pouvant avoir lieu pendant la cuisson.

Il convient de noter que la couche de revêtement rigide peut également être formée par un matériau composite, auquel cas le film à base de silice est directement appliqué sur le matériau composite comme décrit plus haut.

Préférentiellement, la tête de raquette comprend un tamis plein, par exemple en matériau déformable, monté dans le cadre de la raquette, et le film à base de silice est appliqué sur la surface exposée de la tête de raquette, c'est-à-dire sur au moins une partie de la surface exposée du cadre et du tamis. Il s'agit ici plus spécifiquement des raquettes de padel pour lesquelles le tamis peut être formé par un matériau différent de celui du cadre, et est monté dans le cadre.

Préférentiellement, la cuisson de la tête, et éventuellement du manche, est effectuée dans un moule à une température comprise entre 100°C et 200°C, par exemple entre 150°C et 200°C, et pendant une durée comprise entre 15mn et 45mn.

Selon l'invention, le film est microporeux, par exemple comprend des microbilles de silice dans une matrice polymérique, par exemple en polyéthylène. Le choix d'un film microporeux, obtenu notamment grâce aux microbilles de silice, permet de faciliter l'incrustation de la peinture dans celui-ci, lors de l'application des décorations sur le film, que ce soit avant ou après la cuisson. On augmente donc l'adhérence de la peinture sur le film, ce qui limite le phénomène d'écaillement de la peinture, et permet donc d'obtient une décoration plus durable dans le temps.

Préférentiellement, le film peut comprendre entre 45% et 70% en masse de billes de silice, de préférence entre 50% et 65% en masse.

Le film microporeux est donc un film monocouche hautement chargé.

Préférentiellement, le film présente une épaisseur, par exemple mesurée selon la norme ASTM D374, comprise entre 50µm et 500µm, de préférence entre 100µm et 300µm, et plus préférentiellement entre 150µm et 250µm. Une telle épaisseur permet de ne pas modifier le comportement mécanique du tamis de la raquette, et de parfaitement épouser la forme de celui-ci lors de l'application du film. En effet, une épaisseur trop faible du film peut conduire à la formation de plis, notamment lors de l'application de celui-ci sur le cadre qui deviendrait délicate à réaliser. A l'inverse, une épaisseur trop importante du film conduit à un poids et une rigidité incompatibles avec l'application des raquettes pour jeu de balle. De plus, un film trop épais conduirait également à la création de défauts au niveau des chants du cadre, là où les rayons de courbure imposés au film sont élevés.

Préférentiellement, le film peut présenter une valeur de lissé selon Sheffield (en anglais: « *Sheffield smoothness* »), par exemple mesurée selon la méthode Tappi T-538, comprise entre 10 et 100 unités Sheffield, de préférence entre 10 et 75 unités Sheffield.

Préférentiellement, le film est décoré, avant l'étape b) de cuisson, par exemple par impression sur le film.

Le film permet une décoration, par exemple par impression, avant l'étape de cuisson, ce qui permet de réduire encore plus le temps de décoration de la raquette : en effet, le film est directement imprimé avec la décoration voulue, puis est positionné notamment sur le cadre de la raquette avant cuisson. Une fois la cuisson réalisée, la surface obtenue est déjà lisse et décorée, et il n'est plus nécessaire de mettre en œuvre d'autres étapes ultérieures.

Un tel mode de mise en œuvre est particulièrement adapté pour les raquettes dites sans cœur, c'est-à-dire pour les raquettes dépourvues d'ouverture traversante entre le manche et le tamis. Dans ce cas, la surface exposée du cadre sur laquelle est appliqué le film, est relativement simple et peu complexe, ce qui permet de faciliter la décoration en la prévoyant directement sur le film.

Préférentiellement, le procédé de fabrication est exempt d'étape après l'étape b) de cuisson.

Préférentiellement, le film est uni, de préférence blanc, avant l'étape b) de cuisson. Dans ce cas, la décoration est prévue pour être appliquée après la cuisson, le film uni formant alors un arrière-plan ne nécessitant pas une couche de peinture supplémentaire. Dit autrement, le film est similaire à un papier synthétique sur lequel on peut réaliser aisément et correctement les décorations voulues, avec le rendu souhaité.

Préférentiellement, le film peut présenter un indice de blancheur, ou blancheur, mesuré par exemple selon la norme ASTM E-313, supérieur ou égal à 60%, de préférence supérieur ou égal à 75%.

Préférentiellement, le procédé comprend également, après l'étape b) de cuisson, une étape c) de décoration du film, par exemple par apposition de décalcomanies sur le film et/ou de peinture, par exemple de peinture polyuréthane.

Selon ce mode de mise en œuvre, on applique alors une couche de peinture, puis les décalcomanies, de manière classique.

Un tel mode de mise en œuvre est particulièrement adapté pour les raquettes dites avec cœur, c'est-à-dire pour les raquettes comportant une ouverture traversante entre le manche et le tamis. Dans ce cas, la surface exposée du cadre sur laquelle est appliqué le film, est relativement complexe, notamment au niveau du cœur où le film peut former des plis ou se chevaucher. Les décorations sont alors appliquées de manière traditionnelle, après la cuisson, ce qui facilite leur positionnement et améliore leur rendu.

La peinture pouvant être utilisée sur le film après cuisson peut être une peinture polyuréthane. En effet, la peinture polyuréthane est apparue comme particulièrement adaptée pour un usage sur un tel film.

Préférentiellement, le film recouvre la surface de frappe de la balle. Le film est donc appliqué principalement là où les décorations sont les plus visibles et les plus fragiles pour les raquettes de padel ou de beach tennis traditionnelles.

Préférentiellement, le cadre comprend une vessie, et l'étape b) de cuisson comprend également une mise sous pression de la vessie. Il s'agit ici d'un mode de mise en œuvre classique pour les cadres de raquette en matériaux composites.

Préférentiellement, la tête, et éventuellement le manche, comprend deux surfaces principales sensiblement parallèles séparées par un chant périphérique, et on applique un film sur les deux surfaces principales jusqu'au chant périphérique, et on dispose un élément rapporté sur le chant périphérique ou on applique des décorations sur le chant périphérique.

Dans ce mode de mise en œuvre, le film à décorer n'est pas appliqué sur l'intégralité du chant de la raquette. Au contraire, le procédé prévoit l'application d'un élément rapporté venant recouvrir le chant de la raquette, et donc les extrémités des films à décorer. On obtient alors une finition parfaite au niveau des chants, sur lesquels les épaisseurs liées aux films à décorer sont cachées par l'élément rapporté.

Préférentiellement, le procédé est exempt d'étape d'application de mastic et/ou de ponçage avant application de la décoration sur le film.

Selon un autre aspect, il est également proposé une raquette pour jeu de balle, notamment de padel ou de beach tennis, comprenant un cadre avec une tête délimitant une surface de frappe de la balle, et un manche monté dans le prolongement de la tête à l'extérieur de la surface de frappe de la balle, dans laquelle la tête, et éventuellement le manche, comprend un matériau composite, par exemple en fibres de verre et/ou de carbone pré-imprégnées d'une résine thermodurcissable telle qu'une résine époxy, ou comprend un matériau thermoplastique ou thermodurcissable, par exemple du polycarbonate ou du polyéthylène, recouverte au moins en partie par un film microporeux à base de silice lié au matériau de la tête, et éventuellement du manche, et décoré ou recouvert de décorations.

### Brève description des dessins

L'invention et ses avantages seront mieux compris à la lecture de la description détaillée d'un mode de réalisation particulier, pris à titre d'exemple nullement limitatif et illustré par les dessins annexés sur lesquels :
- la figure **1** est une représentation schématique d'une raquette de padel selon la présente invention,
- la figure **2** est un organigramme d'un premier mode de mise en œuvre de l'invention, et
- la figure **3** est un organigramme d'un deuxième mode de mise en œuvre de l'invention.

### Description détaillée de l'invention

La figure **1** illustre schématiquement une raquette de padel **1** selon l'invention.

De façon classique, la raquette **1** comprend une tête de raquette **2** formant une surface de frappe, et un manche **3.**

Le manche **3** est monté dans le prolongement de la tête de raquette **2,** et comporte : une poignée **4** et deux branches **6, 8** de liaison délimitant un espace évidé **10,** appelé également cœur, permettant le passage de l'air.

La tête de raquette **2** présente deux surfaces de frappe **12, 14** opposées et sensiblement parallèles, et un chant reliant de manière périphérique les deux surfaces de frappe **12, 14** et recouvert par une bande périphérique **18** apportant une finition esthétique au chant de la raquette. Les deux surfaces de frappe **12, 14** sont par ailleurs décorées selon le procédé décrit plus bas, et comportent éventuellement des trous de passage d'air **16.**

En particulier, les deux faces du cadre de la raquette **1** sont recouvertes chacune par un film à base de silice **20, 22.** Chaque film à base de silice **20, 22** présente un bord d'extrémité **20a, 22a** qui n'est visible sur la figure **1** qu'au niveau de la poignée **4** et de l'espace évidé **10,** le reste du bord d'extrémité étant recouvert ailleurs par la bande périphérique **18.**

Les films à base de silice **20, 22** peuvent être utilisés comme support pour les décorations appliquées à la raquette **1,** notamment pour une couche ou plusieurs couches de peinture et/ou un ou plusieurs décalcomanies, comme cela est décrit plus en détails à la figure **2****.**

Alternativement, les films à base de silice **20, 22** peuvent être déjà décorés, par exemple par impression, avant leur application sur le cadre de la raquette **1,** comme cela est décrit plus en détails à la figure **3****.**

Selon une variante non représentée, la poignée **4** peut être reliée à la tête de raquette **2** par une zone de liaison pleine : dans ce cas, on parlera alors de raquette sans cœur.

La figure **2** illustre les différentes étapes d'un premier mode de mise en œuvre d'un procédé **100** de fabrication d'une raquette de padel selon la présente invention.

Plus particulièrement, le procédé **100** comprend une première étape **110** de formation du cadre de la raquette avec un matériau devant être cuit. Ainsi, le cadre peut être formé de manière classique, avec un cadre en matériau composite, par exemple en fibres de verre et/ou de carbone pré-imprégnées d'une résine thermodurcissable telle qu'une résine époxy. Il est notamment possible d'utiliser un matériau composite comprenant des fibres de verre pré-imprégnées d'une résine thermodurcissable, et exempt de fibre de carbone. Le matériau composite est disposé sur une vessie et est destiné à être cuit sous pression pour former le cadre définitif.

Par ailleurs, la tête de raquette peut être complétée avec un tamis plein, formé par exemple par un matériau déformable capable d'absorber les chocs, par exemple en matière moussée, telle que de le poly(éthylène-acétate de vinyle) (EVA), le poly(chlorure de vinyle) (PVC) ou le polyéther uréthane (PU), en liège, en caoutchouc, ou en latex. De manière avantageuse, le tamis est formé de manière monobloc, par moulage, découpe ou usinage du matériau déformable. Le bloc de matériau déformable ainsi obtenu est alors positionné dans le cadre, avant cuisson, pour former une raquette avec une tête présentant un tamis plein.

Une fois le cadre formé, on applique, durant une étape **120,** les films à base de silice **20, 22** sur au moins une partie de la surface exposée du cadre et du tamis, de manière à le recouvrir au moins en partie.

Le film à base de silice **20, 22** peut être un film de type papier synthétique, comprenant par exemple des billes de silice dans une matrice polymérique, par exemple de polyéthylène. Les billes de silice peuvent par exemple représenter 60% en masse du film, et conférer une structure microporeuse au film.

Un exemple de tel film est fabriqué par la société PPG, sous le nom de Teslin®, par exemple le Teslin® SP800.

Un tel film est de préférence blanc, et présente une épaisseur comprise par exemple entre 150µm et 250µm.

Une fois les films **20, 22** appliqués, et afin de durcir le cadre, l'ensemble cadre et tamis est positionné dans un moule de cuisson lors d'une étape **130,** tandis que la vessie est reliée à une pompe pour être mise sous pression pendant la cuisson.

Le cadre et le tamis sont alors cuits, par exemple entre 100°C et 200°C, voire entre 150°C et 200°C, pendant une durée comprise entre 15mn et 45mn.

On obtient alors une raquette avec un tamis plein dont la surface exposée est prête à être décorée, et ne nécessite pas d'étape de masticage et/ou de ponçage. Ainsi, durant une étape **140,** on applique de la peinture et/ou des décalcomanies sur les films **20, 22** de la raquette afin de la décorer, et éventuellement une bande rapportée sur le chant du cadre de manière à cacher les extrémités des films **20, 22.** On obtient alors une raquette **1** telle que représentée sur la figure **1** qui aura nécessité moins de temps de fabrication qu'une raquette standard, et dont les décorations seront plus durables dans le temps que celles d'une raquette standard.

Alternativement, la tête de raquette, et éventuellement le manche, peuvent être formés par un matériau d'âme déformable, recouvert par une couche de revêtement rigide formant un cadre. La couche de revêtement rigide peut être formée à partir de feuilles de revêtement, par exemple des feuilles thermoplastiques ou thermodurcissables telles que des feuilles de polycarbonate thermoformées, ou bien à partir de feuilles de matériau composite comme décrit précédemment. Les feuilles de polycarbonate présentent notamment des propriétés de solidité élevée, rendant la raquette plus robuste, et peuvent être préalablement décorées avant leur application sur l'âme, ce qui facilite la décoration de la raquette. Les feuilles de revêtement peuvent être disposées sur le matériau d'âme déformable par application d'une différence de pression (application sous vide ou avec une surpression) permettant d'épouser parfaitement la forme et les contours du matériau d'âme déformable.

Dans ce mode de réalisation, les deux faces du matériau d'âme déformable sont recouvertes chacune par une couche de revêtement, afin de former les deux surfaces de frappe. Ainsi, les films à base de silice **20, 22** sont dans ce cas appliqués sur la surface exposée des couches de revêtement, puis l'ensemble est cuit et enfin décoré comme décrit plus haut.

Un tel premier mode de mise en œuvre est avantageusement utilisé pour fabriquer et décorer des raquettes comprenant un cœur, comme celle illustrée à la figure **1****.** En effet, en raison de la forme travaillée du cœur, il est plus facile d'appliquer les décorations sur la raquette après cuisson, afin de garantir leur positionnement, et également afin d'obtenir une finition correcte au niveau du chant du cœur.

La figure **3** illustre les différentes étapes d'un deuxième mode de mise en œuvre d'un procédé **200** de fabrication d'une raquette de padel selon la présente invention.

Dans le deuxième mode de mise en œuvre, la première étape **210** de formation du cadre est identique à celle **110** du premier mode de mise en œuvre.

Par contre, dans une deuxième étape **220,** on applique des films à base de silice qui sont préalablement décorés, par exemple imprimés. Dans ce cas, après l'étape **230** de cuisson du cadre avec les films, les décorations sont déjà finalisées, et il n'y a pas d'étape supplémentaire à prévoir, sauf éventuellement, l'ajout de l'élément rapporté **18** sur le chant périphérique de la tête.

Un tel deuxième mode de mise en œuvre est avantageusement utilisé pour fabriquer et décorer des raquettes sans cœur. En effet, la surface à décorer étant principalement plane, le positionnement et l'application des films décorés à base de silice peut se faire plus facilement et plus précisément que sur une raquette avec cœur. De plus, il n'y a pas de finition supplémentaire à prévoir comme c'est le cas au niveau du cœur pour les raquettes avec cœur.

Ainsi, grâce à l'invention, il devient possible de décorer de manière aisée et rapide une raquette pour jeu de balle. En particulier, le procédé permet de diminuer la durée de mise en œuvre des étapes de décoration, tout en permettant d'obtenir des décorations plus durables dans le temps.

## Revendications

1. Procédé (100, 200) de fabrication d'une raquette pour jeu de balle, notamment de padel ou de beach tennis, comprenant un cadre avec une tête délimitant une surface de frappe de la balle, et un manche monté dans le prolongement de la tête à l'extérieur de la surface de frappe de la balle, le procédé comprenant les étapes suivantes :
a) on forme (110, 210) la tête, et éventuellement le manche, la tête, et éventuellement le manche, présentant une surface exposée comprenant un matériau composite, par exemple en fibres de verre et/ou de carbone pré-imprégnées d'une résine thermodurcissable telle qu'une résine époxy, ou un matériau thermoplastique ou thermodurcissable, par exemple du polycarbonate ou du polyéthylène, puis
b) on effectue une étape de cuisson (130, 230) de la tête, et éventuellement du manche,
**caractérisé en ce que**, entre l'étape a) et l'étape b), on applique (120, 220) un film (20, 22) à base de silice sur au moins une partie de la surface exposée de la tête, et éventuellement du manche, le film étant configuré pour être une surface décorative ou pour y appliquer, de préférence directement, la décoration de la raquette, et **en ce que** le film est microporeux.

2. Procédé (100, 200) selon la revendication 1, dans lequel le film comprend des microbilles de silice dans une matrice polymérique, par exemple en polyéthylène.

3. Procédé (100, 200) selon la revendication 1 ou 2, dans lequel le film (20, 22) présente une épaisseur comprise entre 50µm et 500µm, de préférence entre 100µm et 300µm.

4. Procédé (200) selon l'une quelconque des revendications précédentes, dans lequel le film (20, 22) est décoré, avant l'étape b) de cuisson, par exemple par impression sur le film.

5. Procédé (100, 200) selon l'une quelconque des revendications 1 à 3, dans lequel le film est uni, de préférence blanc, avant l'étape b) de cuisson.

6. Procédé (100) selon la revendication précédente, comprenant également, après l'étape b) de cuisson, une étape c) de décoration du film (140), par exemple par apposition de décalcomanies sur le film et/ou de peinture, par exemple de peinture polyuréthane.

7. Procédé (100, 200) selon l'une quelconque des revendications précédentes, dans lequel le film (22, 20) recouvre la surface de frappe de la balle.

8. Procédé (100, 200) selon l'une quelconque des revendications précédentes, dans lequel le cadre comprend une vessie, et dans lequel l'étape b) de cuisson comprend également une mise sous pression de la vessie.

9. Procédé (100, 200) selon l'une quelconque des revendications précédentes, dans lequel la tête, et éventuellement le manche, comprend deux surfaces principales sensiblement parallèles séparées par un chant périphérique, et dans lequel on applique un film (22, 20) sur les deux surfaces principales jusqu'au chant périphérique, et on dispose un élément rapporté sur le chant périphérique ou on applique des décorations sur le chant périphérique.

10. Procédé (100, 200) selon l'une quelconque des revendications précédentes, exempt d'étape d'application de mastic et/ou de ponçage avant application de la décoration sur le film (22, 20).

11. Raquette (1) pour jeu de balle, notamment de padel ou de beach tennis, comprenant un cadre avec une tête (2) délimitant une surface de frappe de la balle, et un manche (3) monté dans le prolongement de la tête (2) à l'extérieur de la surface de frappe de la balle, dans laquelle la tête, et éventuellement le manche, comprend un matériau composite, par exemple en fibres de verre et/ou de carbone pré-imprégnées d'une résine thermodurcissable telle qu'une résine époxy, ou un matériau thermoplastique ou thermodurcissable, par exemple du polycarbonate ou du polyéthylène, recouverte au moins en partie par un film (22, 20) microporeux à base de silice lié au matériau de la tête, et éventuellement du manche, et décoré ou recouvert de décorations.

## Patentansprüche

1. Verfahren (100, 200) zur Herstellung eines Schlägers für ein Ballspiel, insbesondere Padel oder Beachtennis, umfassend einen Rahmen mit einem Kopf, der eine Fläche zum Schlagen des Balls begrenzt, sowie einen Griff, der in der Verlängerung des Kopfes außerhalb der Fläche zum Schlagen des Balls angebracht ist, wobei das Verfahren die folgenden Schritte umfasst:
a) der Kopf und eventuell der Griff wird ausgebildet (110, 210), wobei der Kopf, und eventuell der Griff, eine freiliegende Oberfläche aufweist, welche ein Verbundmaterial, beispielsweise aus Glas- und/oder Kohlenstofffasern, die mit einem Duroplast, wie einem Epoxidharz, vorimprägniert sind, oder ein thermoplastisches oder in Wärme aushärtendes Material, beispielsweise Polycarbonat oder Polyethylen, umfasst, anschließend
b) ein Schritt zum Härten (130, 230) des Kopfes, und eventuell des Griffs, durchgeführt wird,
**dadurch gekennzeichnet, dass** zwischen Schritt a) und Schritt b) eine Folie (20, 22) auf der Basis von Siliciumdioxid auf wenigstens einen Teil der freiliegenden Oberfläche des Kopfes, und eventuell des Griffs, aufgebracht wird (120, 220), wobei die Folie dazu ausgelegt ist, eine dekorative Oberfläche zu sein oder hierauf, vorzugsweise direkt, die Verzierung des Schlägers aufzubringen, und dass die Folie mikroporös ist.

2. Verfahren (100, 200) nach Anspruch 1, bei dem die Folie Mikrokügelchen aus Siliciumdioxid in einer Polymermatrix, beispielsweise aus Polyethylen, umfasst.

3. Verfahren (100, 200) nach Anspruch 1 oder 2, bei dem die Folie (20, 22) eine Dicke im Bereich zwischen 50 µm und 500 µm, vorzugsweise zwischen 100 µm und 300 µm aufweist.

4. Verfahren (200) nach einem der vorhergehenden Ansprüche, bei dem die Folie (20, 22) vor Schritt b) des Härtens verziert wird, beispielsweise durch Bedrucken der Folie.

5. Verfahren (100, 200) nach einem der Ansprüche 1 bis 3, bei dem die Folie vor dem Schritt b) des Härtens einfarbig, vorzugsweise weiß ist.

6. Verfahren (100) nach dem vorhergehenden Anspruch, das nach dem Schritt b) des Härtens auch einen Schritt c) zum Verzieren der Folie (140), beispielsweise durch Aufbringen von Abziehbildern auf die Folie und/oder von Farbe, zum Beispiel Polyurethanfarbe, umfasst.

7. Verfahren (100, 200) nach einem der vorhergehenden Ansprüche, bei dem die Folie (22, 20) die Ballschlagfläche bedeckt.

8. Verfahren (100, 200) nach einem der vorhergehenden Ansprüche, bei dem der Rahmen eine Blase umfasst und bei dem der Schritt b) des Härtens auch ein Druckbeaufschlagen der Blase umfasst.

9. Verfahren (100, 200) nach einem der vorhergehenden Ansprüche, bei dem der Kopf, und eventuell der Griff, zwei im Wesentlichen parallele Hauptflächen umfasst, die durch eine Umfangskante getrennt sind, und bei dem eine Folie (22, 20) auf die beiden Hauptflächen bis zur Umfangskante aufgebracht wird, und ein angesetztes Element an der Umfangskante angeordnet wird oder Verzierungen auf die Umfangskante aufgebracht werden.

10. Verfahren (100, 200) nach einem der vorhergehenden Ansprüche, ohne einen Schritt des Aufbringens von Dichtmittel und/oder des Schleifens vor dem Aufbringen der Verzierung auf die Folie (22, 20).

11. Schläger (1) für ein Ballspiel, insbesondere Padel oder Beachtennis, umfassend einen Rahmen mit einem Kopf (2), der eine Fläche zum Schlagen des Balls begrenzt, sowie einen Griff (3), der in der Verlängerung des Kopfes (2) außerhalb der Fläche zum Schlagen des Balls angebracht ist, wobei der Kopf, und eventuell der Griff, ein Verbundmaterial, beispielsweise aus Glas- und/oder Kohlenstofffasern, die mit einem Duroplast, wie einem Epoxidharz, vorimprägniert sind, oder ein thermoplastisches oder in Wärme aushärtendes Material, beispielsweise Polycarbonat oder Polyethylen, umfasst, wenigstens teilweise mit einer mit dem Material des Kopfes, und eventuell des Griffs, verbundenen mikroporösen Folie (20, 22) auf der Basis von Siliciumdioxid bedeckt, und verziert oder mit Verzierungen bedeckt.

## Claims

1. A process (100, 200) for manufacturing a racket for a ball game, notably padel or beach tennis, comprising a frame with a head delimiting a ball striking surface, and a handle mounted in the extension of the head outside the ball striking surface, the process comprising the following steps:
a) the head, and optionally the handle, is formed (110, 210), the head, and optionally the handle, having an exposed surface comprising a composite material, for example made of glass fibers and/or of carbon fibers pre-impregnated with a thermosetting resin such as an epoxy resin, or a thermoplastic or thermosetting material, for example polycarbonate or polyethylene, then
b) a step of curing (130, 230) the head, and optionally the handle, is carried out,
**characterized in that**, between step a) and step b), a silica-based film (20, 22) is applied (120, 220) to at least part of the exposed surface of the head, and optionally of the handle, the film being configured to be a decorative surface or to apply thereto, preferably directly, the decoration of the racket, and **in that** the film is microporous.

2. The process (100, 200) as claimed in claim 1, wherein the film comprises silica microbeads in a polymeric matrix, for example polyethylene.

3. The process (100, 200) as claimed in claim 1 or 2, wherein the film (20, 22) has a thickness comprised between 50 µm and 500 µm, preferably between 100 µm and 300 µm.

4. The process (200) as claimed in any one of the preceding claims, wherein the film (20, 22) is decorated, prior to the curing step b), for example by printing on the film.

5. The process (100, 200) as claimed in any one of claims 1 to 3, wherein the film is plain, preferably white, before the curing step b).

6. The process (100) as claimed in the preceding claim, also comprising, after the curing step b), a step c) of decorating the film (140), for example by applying decals to the film and/or paint, for example polyurethane paint.

7. The process (100, 200) as claimed in any one of the preceding claims, wherein the film (22, 20) covers the ball striking surface.

8. The process (100, 200) as claimed in any one of the preceding claims, wherein the frame comprises a bladder, and wherein the curing step b) also comprises pressurizing the bladder.

9. The process (100, 200) as claimed in any one of the preceding claims, wherein the head, and optionally the handle, comprises two substantially parallel main surfaces separated by a peripheral edge, and wherein a film (22, 20) is applied to the two main surfaces up to the peripheral edge, and an insert is disposed on the peripheral edge or decorations are applied to the peripheral edge.

10. The process (100, 200) as claimed in any one of the preceding claims, with no step of applying mastic and/or of sanding prior to applying the decoration to the film (22, 20).

11. A racket (1) for a ball game, notably padel or beach tennis, comprising a frame with a head (2) delimiting a ball striking surface, and a handle (3) mounted in the extension of the head (2) outside the ball striking surface, wherein the head, and optionally the handle, comprises a composite material, for example made of glass and/or of carbon fibers pre-impregnated with a thermosetting resin such as an epoxy resin, or a thermoplastic or thermosetting material, for example polycarbonate or polyethylene, at least partially covered by a microporous silica-based film (22, 20) bonded to the material of the head, and optionally of the handle, and decorated or covered with decorations.
